# FASCICULE DE BREVET EUROPEEN

(11) **EP 2 678 248 B1**
(45) Date de publication et mention de la délivrance du brevet: **04.05.2016**
(21) Numéro de dépôt: 12707721.2
(22) Date de dépôt: 17.02.2012
(51) Int. Cl.: B65D 81/32, B65D 75/58

(54) **EMBALLAGE À POCHE INTERNE DÉCHIRABLE MUNI D'UN MOYEN DE RUPTURE**
VERPACKUNG MIT AUFREISSBAREM INNEREN BEUTEL MIT REISSVORRICHTUNG
PACKAGE HAVING A TEARABLE INTERNAL POUCH PROVIDED WITH A RUPTURING MEANS

(30) Priorité: 21.02.2011 FR 1100513
(43) Date de publication de la demande: 01.01.2014
(73) Titulaire: Noel, Eric, 13510 Equilles (FR)
(72) Inventeur: Noel, Eric, 13510 Equilles (FR)
(74) Mandataire: Bosch, Henry
(86) Numéro de dépôt international: PCT/EP2012/052812
(87) Numéro de publication internationale: WO 2012/113734

(56) Documents cités:
- WO-A1-01/66994
- WO-A2-2007/145535

## Description

### Domaine de l'invention

La présente invention est relative à un emballage à parois flexibles, tel qu'un sachet ou une poche externe en matière plastique, destiné à contenir un premier produit et au moins une poche interne flexible qui peut être rompue ou déchirée contenant un deuxième produit sous forme d'un liquide, de poudre, de gaz ou sous forme de gel destiné à être mélangé avec ledit premier produit dans ledit sachet ou ladite poche externe.

Ce type de conditionnement trouve application dans bon nombre de domaines industriels, comme par exemple le domaine de la cosmétique, notamment les produits d'entretien et teinture de cheveux. Certains de ces produits exigent des conditionnements séparés de deux ou plusieurs composants à mélanger avant emploi. Un autre domaine d'application est la pharmacie, notamment lorsque deux ou plusieurs produits doivent être mélangés peu avant administration.

On connaît également des poches chauffantes ou rafraichissantes, notamment utilisées dans des trousses de survie, qui génèrent de la chaleur ou du froid à la suite de la réaction entre deux produits emballés dans des poches séparées, et mélangés à la suite de la rupture de l'une au moins de celles-ci.

Ce genre d'emballage est également utile dans des applications de la chimiluminescence, comme des éléments d'éclairage chimiluminescents dans lesquels la lumière est produite par réaction entre deux produits dont on a permis le mélange.

### Arrière-plan technologique

Le document de brevet US 3539794 (Rauhut, American Cyanamid, 1970) mentionne une première poche scellée contenant un liquide inclus dans une seconde poche scellée et contenant un autre liquide, avec des moyens pour rompre la première poche mais sans décrire les moyens utilisés.

Le document EP-1421314 (Ladyjenski) décrit une poche en film d'aluminium contenant une solution d'un oxalate, disposée à l'intérieur d'une poche en film plastique translucide contenant aussi la solution activatrice. Le dispositif comporte une bille d'acier ou grain de matière dure dont le rôle est d'éventrer la poche en aluminium au moment de l'utilisation, sous l'effet de la manipulation de l'utilisateur.

Ce dispositif présente toutefois certains inconvénients dont notamment le risque de perçage non désiré du sachet interne lors de diverses manipulations, y compris lors de la fabrication, le remplissage, le transport et/ou le stockage prolongé.

Par ailleurs, les films d'emballage laminés multicouches sont très résistants, en conséquence des matériaux choisi pour leur fabrication, notamment le polyéthylène, le polypropylène ou le PVC comme première couche, l'aluminium comme film barrière et généralement encore une couche de film polyester servant à protéger la barrière d'aluminium extrêmement fine. L'emploi d'une bille ou d'un grain en matière dure ne convient pas pour rompre ce genre de film.

En outre, l'usage d'un objet coupant intégré dans le l'emballage ne paraît pas adéquat non plus vu le risque de rupture indésirable de la poche extérieure de l'emballage en plus de la rupture de la poche interne.

### Objet de l'invention

Le but de l'invention vise donc à fournir un conditionnement du type susmentionné qui convient pour les domaines d'application mentionnés et qui fait éventuellement appel aux films d'emballage laminés multicouches connus, et qui comporte un moyen de rupture de la poche interne tout en réduisant les risques de rupture indésirable de la poche externe.

Ce but est atteint en fournissant un conditionnement du type susmentionné muni d'un moyen de rupture qui consiste en une plaque essentiellement rigide mais pliable - de préférence sans cassure- , qui comporte une région ou ligne de pliage privilégiée et sur laquelle est fixement solidarisée au moins une poche interne.

Selon une première forme d'exécution de l'invention, la poche interne occupe essentiellement toute la surface de la plaquette. Selon une autre forme d'exécution, la plaquette peut comporter deux poches internes.

Avantageusement, une ligne de pliage privilégiée consiste en une rainure pratiquée sur une profondeur significative de ladite plaquette. Il en résulte que lors du pliage les lèvres de ladite rainure s'écartent pour ainsi créer une tension dans le film ou feuille de la poche adjacent, essentiellement peu ou non élastique en tension, solidarisé à la plaquette. Cette tension suffit à déchirer ledit film adjacent. Selon un mode de réalisation, les arêtes supérieures de la rainure peuvent ainsi favoriser la déchirure du film ou feuille. La rupture de ce film qui forme la poche interne, permet dès lors le mélange et la réaction du produit contenu dans cette poche interne avec le produit contenu dans la poche externe.

Afin d'encore faciliter la rupture, la ligne de pliage privilégiée, d'abord rectiligne, peut être interrompue par un dessin en forme de coude ou de dent, de telle sorte que lors du pliage de la plaquette, ce coude ou cette dent forme une partie en saillie qui exerce une traction encore plus importante sur le film adjacent solidarisé à ladite plaquette. Cette traction, éventuellement complétée avec un effet de pointe dans le cas d'une ligne en forme de dent, mène à la rupture du film qui forme la poche interne, permettant ainsi le mélange du produit contenu dans cette poche interne avec le produit contenu dans la poche externe.

Avantageusement, le film ou feuille constituant la poche interne comporte une encoche ou amorce facilitant la déchirure. De préférence, cette encoche ou amorce est agencée pour agir en coopération avec la ligne de pliage privilégié de la plaquette ou, lorsque cette ligne de pliage comporte un ou plusieurs coudes ou dents, en coopération avec l'appui de ce coude ou de cette dent sur le film adjacent lors du pliage de ladite plaquette, afin d'encore faciliter la déchirure ou la rupture de la poche interne en question.

Il est bien entendu que pour qu'une traction puisse être exercée sur le film afin de le déchirer ou de le rompre, ce dernier doit être fermement et fixement solidarisé à la plaquette. Pour ce faire, selon un mode de réalisation, on a avantageusement prévu des pattes ou langues le long de deux côtés opposés de la poche interne, de part et d'autre de la ligne ou zone de pliage, et collés, rivés ou soudés sur la plaquette essentiellement parallèlement à la ligne ou zone de pliage privilégiée.

Avantageusement, la plaquette est dimensionnée de telle sorte que ces pattes ou langues de la poche interne peuvent être repliées autour des bords d'extrémité correspondants de la plaquette et collés, rivés ou soudés sur la face de plaquette opposée à la face adjacente à la poche.

Avantageusement le moyen de fixation , collage , rivetage ou soudage au niveau de la languette, se situera au moins à l'abcisse de la découpe, dent, coude ou bossage.

En variante, on peut aussi coller, river ou souder la plaquette sur le film qui forme la poche interne, et ce à l'intérieur de celle-ci. Le pliage de la plaquette entraînera alors la rupture ou déchirure du film sur lequel elle est collée ou soudée et l'écoulement du produit de la poche interne dans la poche externe.

Selon un mode de réalisation moins préféré, le pliage de la plaquette provoque une cassure ou rupture pouvant conduire à la séparation en deux parties de ladite plaquette.

### Description des figures

L'invention est décrite plus en détail ci-dessous en référence aux dessins annexés dans lesquels :
- La figure 1 montre une plaquette pliée selon une forme d'exécution préférée de l'invention ;
- La figure 2 montre une poche interne selon une forme d'exécution avantageuse de l'invention ;
- La figure 3 montre l'assemblage de la poche interne solidarisée sur la plaquette pliée, vue du côté opposé à celui de la figure 1;
- La figure 4 montre une autre forme d'exécution de la poche interne;
- La figure 5 illustre l'assemblage de la poche de la figure 4 avec une plaquette pliée;
- La figure 6 illustre une poche interne selon encore une autre forme d'exécution de l'invention ;
- La figure 7 est une vue similaire à celle de la figure 3 d'un assemblage faisant appel à la poche interne de la figure 6 ; et
- La figure 8 montre une variante d'exécution de la plaquette de support.

### Description détaillée de l'invention

L'invention se rapporte donc à un emballage à parois flexibles, tel qu'un sachet ou une poche externe en matière plastique, destiné à contenir un premier produit et au moins une poche interne flexible qui peut être rompue ou déchirée contenant un deuxième produit essentiellement liquide ou sous forme de gel destiné à être mélangé avec ledit premier produit dans ledit sachet ou ladite poche externe afin de générer de la lumière, de la chaleur, du froid ou afin de produire un mélange cosmétique ou pharmaceutique ou autre.

Selon, l'invention, comme illustré plus particulièrement aux figures 1 et 2, on a prévu un moyen pour rompre la poche interne, qui consiste en une plaquette 1 comportant une ligne de pliage privilégiée 2 consistant en une rainure pratiquée dans l'épaisseur de la plaquette lui permettant de s'articuler facilement de part et d'autre de cette rainure. La poche interne 5 est solidarisée sur la plaquette 1. La plaquette 1 est avantageusement dimensionnée pour pouvoir se loger dans le sachet ou la poche extérieure. La ligne de pliage privilégiée (rainure 2) est localement interrompue par une découpe en forme de coude 3 de telle sorte que lors du pliage on obtient un élément en saillie ou bossage linéaire 4 qui exerce une force de traction sur le film de la poche solidarisé à ladite plaquette.

La poche interne 5 peut être constituée d'un film laminé multicouches connu en soi, ou une feuille d'aluminium revêtue d'un vernis soudant, et scellée hermétiquement afin de contenir un produit essentiellement fluide, par exemple un liquide , une poudre ou un gel. Cette poche peut avantageusement comporter une encoche ou amorce de rupture 6 faisant face au bossage obtenu lors du pliage de la plaquette sur laquelle la poche interne est appliquée. Selon la forme d'exécution représentée, la plaquette présente essentiellement la même surface que celle de la poche interne.

Lors de la fabrication, l'ensemble peut alors être disposé dans une poche ou enveloppe externe en matière plastique laminée multicouches de préférence translucide qui reçoit encore un deuxième produit avant d'être hermétiquement soudée.

Afin de lier intimement la poche interne 5 à la plaquette 1, on prévoit deux pattes 8,9 ou rabats sur deux côtés opposés de la poche interne. La poche est ensuite déposée sur la plaquette 1 sur la face comportant la rainure 2 de sorte que les pattes 8,9 s'étendent au-delà de la plaquette et parallèlement à ladite rainure. Ces pattes sont ensuite rabattues sur le côté opposé de la plaquette et avantageusement soudées ou collées.

En variante, et selon les exigences d'utilisation, on peut aussi prévoir une plaquette ayant au moins une dimension plus grande que la poche à y solidariser et souder ou coller les pattes ou langues 8,9 sur la face de la plaquette qui comporte la rainure, comme illustré aux figure 4 et 5.

Les poches peuvent être réalisées de manière connue en soi. On peut utiliser un segment de bande de film, le replier et le souder sur trois bords ; les pattes ou langues peuvent alors être appliquées séparément par collage ou soudure ou bien elles sont constituées par débordement de matière sur les côtés soudés. On peut également former les poches munies des pattes par superposition de deux films soudés sur quatre côtés. L'homme de l'art déterminera aisément comment au mieux réaliser l'objet de l'invention. Aussi le choix de l'épaisseur de film, le type de film et matériau de revêtement dépendra de l'application finale de l'ensemble, des produits à contenir etc, mais les adaptations nécessaires n'altèrent en rien l'invention.

Selon une autre variante d'exécution, on prévoit une poche interne rectangulaire et hermétique 14 (voir figure 6) légèrement différente de celle de la figure 2 par les dimensions des pattes. Le film du sachet consiste en un film à trois couches dont une couche extérieure de polyester, une feuille d'aluminium et une couche intérieure soudante de polyéthylène. La poche comporte encore une encoche 6 d'environ 1 mm pratiquée dans la zone soudée.

A titre d'exemple, on prévoit encore une plaquette en polypropylène ou en polyéthylène haute densité PEHD d'épaisseur 1,5 mm de dimensions sensiblement égales au sachet sans ses pattes rainurée sur les longueurs CD et EF sur une profondeur de 1,2 mm. On réalise une découpe 3 formant coude 4 forme un arc de rayon 6 mm. Le sachet 14 est posé sur la plaque 1 côté rainure 2 et positionné de façon à ce que l'encoche 6 soit au niveau le plus haut de l'arc formé par le coude ou bossage. Les pattes 8,9 de la figure 7 sont rabattues sur le côté opposé de la plaque, tendues et soudées 15 sur la plaque 1 sur les longueurs GH et IJ.

On peut introduire l'ensemble dans une poche externe en polypropylène transparent, scellée sur trois côtés et dimensionnée à cet effet. Un autre liquide est introduit dans cette poche puis le dernier côté est scellé à son tour.

Selon la forme d'exécution représentée, on a soudé les pattes 8,9 à la plaquette 1 que sur une courte distance avantageusement positionnée par rapport au bossage. Dans ce cas, la force exercée lors du pliage de la plaque se concentre sur la poche uniquement en GH et IJ facilitant ainsi la rupture de la poche.

Selon encore une autre variante d'exécution, on réalise deux poches similaires à celles de l'exemple 1, qui contiennent chacune un liquide différent. Une encoche 6 est effectuée de la même manière qu'à l'exemple 1 sur chacune des poches. Une plaquette 1bis (voir figure 8) en PEHD ayant une épaisseur de 1,5 mm et de dimensions sensiblement égales à la dimension des sachets sans patte est rainurée sur les longueurs KL, MN, OP sur une profondeur de 0,6 mm puis on effectue un deuxième rainurage 2bis identique sur la face opposée de la plaquette. Une découpe 16 formant bossage 17 forme un arc LM de rayon 6 mm et de diamètre LM. On réalise une deuxième découpe 18 formant bossage 19 identique qui forme un arc NO de rayon 6 mm et diamètre NO. On positionne une poche sur la plaquette de façon à ce que l'encoche 6 soit au niveau le plus haut de l'arc de découpe LM. Ses pattes 8,9 sont rabattues sur le côté opposé de la plaquette, tendues et soudées sur la plaquette de la même manière qu'à l'exemple 1. L'autre poche est positionnée sur le côté opposé de la plaquette de façon à ce que son encoche 6 soit au niveau le plus haut de l'arc de découpe NO. Ses pattes 8,9 sont rabattues sur le côté opposé de la plaquette, tendues et soudées sur celle-ci. L'ensemble peut alors être introduit dans une enveloppe ou poche externe transparente qui peut ensuite être hermétiquement scellée. L'utilisateur qui cherche à mélanger et faire réagir les produits peut plier manuellement l'ensemble dans l'axe longitudinal de la plaquette, d'abord d'un côté ce qui a pour effet de rompre une première poche puis de l'autre côté ce qui a pour effet de rompre le deuxième sachet, permettant ainsi le mélange des produits, liquides, solides et/ou gels.

Cette forme d'exécution est avantageuse lorsque les deux contenus nécessitent un emballage dans une poche laminée multicouche barrière pour assurer leur bonne conservation dans le temps ou lorsque le mélange que l'on désire obtenir est un mélange de trois composants, le troisième étant contenant dans la poche externe.

On notera que les plaquettes peuvent être obtenues par découpe et rainurage approprié de plaques fabriquées de manière connue en soi. On peut également produire les plaquettes à grande échelle par moulage par injection, obtenant en une seule étape les plaquettes munies de leur rainure.

La plaquette peut avoir différents contours non rectangulaires. En fait, le mot plaquette recouvre tout élément présentant une zone plate plus ou moins centrale et pliable et peut donc prendre des formes très différentes. La plaquette ainsi définie peut comprendre des zones rigides non pliables ou des parties rigides en saillie.

La plaquette peut aussi être réalisée en deux pièces accolées l'une à l'autre selon le plan de la rainure ou fente, avec charnière rapportée , en matière souple, remplaçant ainsi une charnière intégrale.

## Revendications

1. Emballage à parois flexibles, tel qu'un sachet ou une poche externe en matière plastique, destiné à contenir un premier produit et au moins une poche interne flexible qui peut être rompue ou déchirée contenant un deuxième produit destiné à être mélangé avec ledit premier produit dans ledit sachet ou ladite poche externe, **caractérisé en ce qu'**il comporte une plaquette (1) qui présente une ligne ou zone de pliage privilégié (2) et sur laquelle est solidarisée fixement au moins ladite poche (5) interne, de telle sorte qu'un pliage de ladite plaquette provoque la rupture de la poche interne.

2. Emballage selon la revendication 1 dans lequel la poche interne (5) est en film d'emballage multicouche laminé ou une feuille d'aluminium revêtue d'un vernis soudant.

3. Emballage selon n'importe laquelle des revendications précédentes dans lequel la plaquette (1) est en matière plastique.

4. Emballage selon n'importe laquelle des revendications précédentes **caractérisé en ce que** le film est solidarisé à la plaquette par collage, rivetage ou soudage au niveau de pattes, langues ou languettes (8,9) s'étendant lé long de deux côtés opposés de la poche interne, essentiellement parallèlement à la ligne de pliage privilégiée.

5. Emballage selon n'importe laquelle des revendications précédentes **caractérisé en ce que** deux poches internes (5) sont solidarisées sur la plaquette (1).

6. Emballage selon l'une des revendications précédentes **caractérisé en ce que** la ligne de pliage privilégié consiste en une rainure (2) pratiquée sur une profondeur significative de ladite plaquette.

7. Emballage selon l'une des revendications précédentes **caractérisé en ce que** la ligne rectiligne de pliage privilégié est interrompue par une découpe (4) en forme de coude ou de dent de telle sorte que lors du pliage de la plaquette, ce coude ou cette dent forme une partie en saillie qui exerce une traction sur le film adjacent solidarisé à ladite plaquette.

8. Emballage selon l'une des revendications précédentes **caractérisé en ce que** le film constituant la poche interne comporte une encoche ou amorce (6) latérale facilitant la déchirure.

9. Emballage selon l'une des revendications précédentes **caractérisé en ce que** le premier et/ou deuxième produit est un liquide, un gel, une pâte, un solide, une poudre ou un gaz.

10. Emballage selon n'importe laquelle des revendications précédentes dans lequel la plaquette est pourvue d'une rainure transversale perpendiculaire à la longueur de la plaquette, rainure ayant l'allure d'une fente affectant toute la largeur de la plaquette, fente dont la profondeur atteint une partie de l'épaisseur de celle-ci, la matière restante jouant un rôle de charnière intégrée.

11. Emballage selon n'importe laquelle des revendications précédentes, dans lequel la rainure est pourvue de lèvres acérées.

12. Emballage selon n'importe laquelle des revendications précédentes, dans lequel la rainure est d'allure rectiligne.

13. Emballage n'importe laquelle des revendications précédentes, dans lequel la rainure n'est pas constamment rectiligne, mais dotée d'une rectilinéarité qui s'interrompt pour prendre la forme d'une dent coudée, avec continuation subséquente de la rectilinéarité.

14. Emballage selon n'importe laquelle des revendications précédentes, dans laquelle la plaquette est réalisée en deux pièces accolées l'une à l'autre selon le plan de la rainure ou fente, avec charnière rapportée, en matière souple, remplaçant ainsi une charnière intégrale.

## Patentansprüche

1. Verpackung mit flexiblen Wänden, wie ein Beutel oder eine Außentasche aus Kunststoff, die dazu bestimmt ist, ein erstes Produkt aufzunehmen, und mit mindestens einer flexiblen Innentasche, die ausgebrochen oder aufgerissen werden kann und die ein zweites Produkt enthält das dazu bestimmt ist, in dem besagten Beutel oder in der besagten Außentasche mit dem ersten Produkt vermischt zu werden,
**dadurch gekennzeichnet, dass** sie eine Platte (1) umfasst, die mit einer bevorzugten Faltlinie oder einem Faltbereich (2) versehen ist und auf der mindestens die besagte Innentasche (5) fest verbunden ist, so dass ein Falten der besagten Platte zum Aufreißen der Innentaschen führt.

2. Verpackung nach dem Anspruch 1,
**bei der** die Innentasche (5) eine aus einem mehrschichtigen Verbundstoff bestehende Verpackungsfolie oder eine mit einem Schweißlack beschichtete Aluminiumfolie ist.

3. Verpackung nach irgendeinem der vorangehenden Ansprüche,
**dadurch gekennzeichnet, dass** die Platte (1) aus Kunststoff gefertigt ist.

4. Verpackung nach irgendeinem der vorangehenden Ansprüche,
**dadurch gekennzeichnet, dass** die Folie durch Kleben, Nieten oder Schweißen, auf der Ebene von Stegen, Laschen oder Zungen (8, 9), die sich entlang von zwei entgegengesetzten Seiten der Innentasche, im Wesentlichen parallel zu der Faltlinie erstrecken, mit der Platte fest verbunden ist.

5. Verpackung nach irgendeinem der vorangehenden Ansprüche,
**dadurch gekennzeichnet, dass** zwei Innentaschen (5) auf der Platte (1) einstückig befestigt sind.

6. Verpackung nach einem der vorangehenden Ansprüche,
**dadurch gekennzeichnet, dass** die bevorzugte Faltlinie aus einer Rille (2) besteht, die in einer signifikanten Tiefe der besagten Platte durchgeführt ist.

7. Verpackung nach einem der vorangehenden Ansprüche,
**dadurch gekennzeichnet, dass** die bevorzugte, geradlinige Faltlinie durch einen Ausschnitt (4) in Form eines Winkels oder eines Zahnes unterbrochen ist, so dass beim Falten der Platte dieser Winkel oder dieser Zahn einen Vorsprung bildet, der einen Zug auf die der besagten Platte fest angefügte Folie ausübt.

8. Verpackung nach einem der vorangehenden Ansprüche,
**dadurch gekennzeichnet, dass** die Folie, die die Innentasche bildet, eine seitliche Kerbe oder Einreißstelle (6) umfasst, die das Aufreißen erleichtert.

9. Verpackung nach einem der vorangehenden Ansprüche,
**dadurch gekennzeichnet, dass** das erste und / oder das zweite Produkt eine Flüssigkeit, ein Gel, eine Paste, ein fester Stoff, ein Pulver oder ein Gas ist.

10. Verpackung nach irgendeinem der vorangehenden Ansprüche, **bei der** die Platte mit einer lotrecht zu der Längserstreckung der besagten Platte verlaufenden Querrille versehen ist, wobei die Rille sich in Form eines sich über die gesamte Breite der Platte erstreckenden Schlitzes aufweist, dessen Tiefe einem Teil der Dicke der besagten Platte entspricht, wobei das übrig bleibende Material die Rolle eines integrierten Scharniers spielt.

11. Verpackung nach irgendeinem der vorangehenden Ansprüche, **bei der** die Rille mit scharfen Lippen versehen ist.

12. Verpackung nach irgendeinem der vorangehenden Ansprüche, **bei der** die Rille geradlinig verläuft.

13. Verpackung nach irgendeinem der vorangehenden Ansprüche, **bei der** die Rille nicht konstant geradlinig ist, sondern eine Geradheit aufweist, die unterbrochen wird, um in einen gebogenen Zahn zu übergehen, mit anschließender Fortsetzung der Geradheit.

14. Verpackung nach irgendeinem der vorangehenden Ansprüche, **bei der** die Platte aus zwei Teilen hergestellt ist, die auf der Ebene der Rille oder der Nut, aneinander angefügt sind, mit einem angestückten Scharnier aus flexiblem Material, das auf diese Weise das integrale Scharnier ersetzt.

## Claims

1. A package with flexible walls, such that an outer sachet or pouch mace of plastic material, intended to contain a first product and at least one flexible, internal pouch that can be ruptured or torn, containing a second product intended to be mixed with the said first product in the said outer sachet or the said external pouch, **characterized in that** it includes a small plate (1) which presents a preferential fold line or zone (2) and on which at least the said internal pouch (5) is firmly brought together, such that folding the said small plate causes the rupture of the internal pouch.

2. The package according to claim 1, in which the internal pouch (5) is made of a laminated, multi-layer packaging film or a sheet of aluminium coated with a welding veneer.

3. The package according to any one of the preceding claims, in which the small plate (1) is made of a plastic material.

4. The package according to one of the preceding claims, **characterized in that** the film is brought together at the plate by gluing, riveting, or welding to legs, flaps, or flaps (8, 9) extending the length of the two opposite sides of internal pouch, essentially parallel to the preferential fold line.

5. The package according to any one cf the preceding claims, **characterized in that** two internal pouches (b) are brought together on the small plate (1).

6. The package according to one of the preceding claims, **characterized in that** the preferential fold line consists of a groove (2) executed at a significant depth at said small plate.

7. The package according to one of the preceding claims, **characterized in that** the preferential, straight fold line is interrupted by a cut-out (4) in the form of an elbow or a tooth, such that when folding the small plate, this elbow or this tooth forms a projecting part, which experts tension on the adjacent film brought together at said small plate.

8. The package according to one of the preceding claims, **characterized in that** the film constituting the internal includes a lateral notch or tongue (6) facilitating the

9. The package according to one of the preceding claims, **characterized in that** the first and/cr the second product is a liquid, a gel, a paste, a solid, a powder, or a gas.

10. The package according to any one of the preceding claims, in which the small plate is provided with a transverse groove perpendicular to the length of the small plate, the groove having the appearance of a slit affecting the entire length of the small plate, a slit whose depth reaches a part of the thickness of latter, the remaining material playing a role of an integrated hinge.

11. The package according to any one of the preceding claims, is which the groove is provided with sharp edges.

12. The package according to any one of the preceding claims, in which the groove has a straight appearance.

13. The package of any one of the preceding claims, in which groove is not consistently straight, but having a linearity is interrupted to take on the form of an elbowed tooth, with subsequent continuation of the linearity.

14. The package according to any one of the preceding claims, in which the small plate is executed in two pieces glued one to the other along the plane of the groove or slit, with hinge added, made of a supple material, thus replacing an integral hinge.
